# FASCICULE DE BREVET EUROPEEN

(11) **EP 0 196 973 B1**
(45) Date de publication et mention de la délivrance du brevet: **18.05.1988**
(21) Numéro de dépôt: 86400660.6
(22) Date de dépôt: 27.03.1986
(51) Int. Cl.: E04F 21/18

(54) **Cale de mise en place de panneaux de formes géométriques**
Keil zum Anbringen von Paneelen geometrischer Formen
Wedge to put panels of geometrical forms in position

(30) Priorité: 28.03.1985 FR 8504682
(43) Date de publication de la demande: 08.10.1986
(73) Titulaire: TOMECANIC, Société Anonyme:, 78410 Aubergenville (FR)
(72) Inventeur: Pourtau, Jean-Jacques, F-78290 - Croissy-Sur-Seine (FR)
(74) Mandataire: Hoisnard, Jean-Claude

(56) Documents cités:
- DE-B- 1 277 541
- FR-A- 2 415 702
- US-A- 4 112 636

## Description

Cale de mise en place de panneaux de formes géométriques.

Pour poser les carreaux de falence ou de céramique, les carreleurs utilisent déjà des pièces intercalaires qu'ils placent entre des panneaux adjacents pour en assurer un écartement régulier.

On connaît donc déjà une cale de mise en place de panneaux de formes géométriques, côte à côte et avec ménagement d'un espace entre deux panneaux adjacents, tels que des carreaux de faïence, constituée par une étoile à plusieurs branches sensiblement planes, qui s'étendent parallèllement à un plan de pose de la cale, et sur les flancs desquelles les tranches desdits panneaux sont susceptibles d'être mises en appui.

Les cales de mise en place connues (FR-A-2 415 702), sont de deux types distincts: ou bien elles sont munies d'un organe de préhension de ladite étoile, qui est solidaire de la face supérieure de cette étoile, a une hauteur telle que l'écartement entre l'extrémité supérieure de cet organe de préhension et la face inférieure de l'étoile est supérieur à l'épaisseur des panneaux à mettre en place, et a une première dimension, suivant une première direction perpendiculaire aux flancs d'une branche de l'étoile, au plus égale à l'épaisseur de ladite branche de l'étoile ; ou bien elles sont dépourvues d'un tel organe de préhension.

Les cales munies d'organes de préhension sont récupérables après la pose des panneaux et peuvent donc être réutilisées ultérieurement. Cependant, l'organe de préhension est à ce jour constitué par une pièce en forme de demi-lune, dont la longueur, mesurée perpendiculairement à ladite première direction, est trop grande pour que le bris de l'organe à sa base puisse être réalisé. Alors, ces cales, non seulement peuvent être retirées après pose des panneaux, mais surtout doivent être retirées, puisque leur retrait constitue le seul moyen de supprimer les proéminences que constituent les organes de préhension par rapport a la force externe des panneaux posés. Cette obligation du retrait des organes de préhension peut, parfois, être considérée comme un inconvénient.

Cet inconvénient n'existe évidemment pas avec les cales dépourvues d'organes de préhension, qui, par contre, ne sont pas récupérables. Cette circonstance conduit à perdre toutes les cales utilisées et par conséquent à augmenter le coût de pose des panneaux, ce qui constitue souvent un autre inconvénient.

Pour remédier à ces inconvénients, il convient de concevoir un nouveau type de cale, qui serait muni d'un organe de préhension susceptible d'être brisé à sa base ou bien l'utilisateur ne briserait pas ledit organe, qui lui permettrait de retirer la cale, ou bien il briserait ledit organe, même après la pose des panneaux, ce qui, lorsque cela serait souhaité, éviterait au contraire la récupération de la cale. L'utilisateur aurait toujours le choix de la solution.

L'invention a précisément pour objet une telle cale, munie d'un organe de préhension tel qu'indiqué ci-avant, dans laquelle ledit organe de préhension est constitué par une tige filiforme, dont une deuxième dimension, suivant une deuxième direction différente de la première direction, parallèle audit plan de pose et aux flancs d'une des branches de l'étoile, est telle que par oscillation de cette tige par rapport à sa base, ladite tige est susceptible d'être brisée à sa base.

Les avantageuses dispositions suivantes sont en outre préférées :
- ladite tige s'érige à partir de la zone centrale d'intersection des branches de l'étoile ;
- les première et deuxième dimensions de la tige sont sensiblement égales.

L'avantage principal d'une cale conforme à l'invention réside dans le choix donné à l'utilisateur, y compris après pose des panneaux, de récupérer, ou de laisser en place des cales utilisées.

L'invention sera mieux comprise, et des caractéristiques secondaires et leurs avantages apparaîtront au cours de la description d'une réalisation donnée ci-dessous à titre d'exemple.

Il est entendu qui la description et les dessins ne sont donnés qu'à titre indicatif et non limitatif.

Il sera fait référence aux dessins annexés, dans lesquels :
- la figure 1 est une vue en plan de quatre carreaux de céramique mis en place avec l'utilisation d'une cale conforme à l'invention 1 et,
- la fiqure 2 est une coupe suivant II-II de la figure 1.

L'exemple d'utilisation d'une cale conforme à l'invention est donc celui de carreaux de céramique carrés.

Il convient dis maintenant d'indiquer que, d'une part, les cales conformes à l'invention peuvent être utilisées d'une manière générale pour tous panneaux de formes géométriques, d'autre part, les panneaux ne sont pas nécessairement de formes carrées. Ainsi, des carreaux de formes hexagonales ou octogonales peuvent être mis en place également avec des cales conformes à l'invention, évidemment de formes adaptées à la forme des carreaux.

L'application représentée sur les dessins est celle de la pose de quatre carreaux de faïence 1, de forme carrée, sur un plan de pose 2. La cale utilisée a quatre branches 3, qui sont disposées en étoile à 90° l'une de la suivante. Deux tranches latérales 4 délimitant deux côtés adjacents d'un même carreau sont en appui sur les flancs 5 de deux branches 3 adjacentes de l'étoile. Ainsi, les diverses branches 3 ayant même épaisseur E, un espace uniforme 6 est ménagé entre deux carreaux 1 adjacents, qui sont maintenus écartés l'un de l'autre d'une distance égale à E.

Une tige cylindrique 7, de diamètre D légèrement inférieur à l'épaisseur E, s'érige dans la zone centrale 8 d'intersection des quatre branches 3. Ainsi, d'une part, cette tige ne gêne pas la mise en appui de deux carreaux adjacents 1 sur les deux flancs 5 d'un même branche 3 par rapprochement de ces carreaux suivant une première direction F perpendiculaire aux flancs 5 et parallèle au plan de pose 2, d'autre part, la section de cette tige est suffisamment faible pour permettre son oscillation angulaire autour de sa base (traits interrompus de la figure 2), dans un plan vertical V perpendiculaire à la direction F, et après quelques oscillations, permettra de briser la tige 7 à sa base 9. Ainsi, dans la direction G, parallèle au plan de pose et perpendiculaire à F, la tige a une dimension (D) qui permet de la briser.

Il convient de noter que la tige pourrait ne pas être cylindrique, mais par exemple prismatique. Il est par contre nécessaire qu'elle soit filiforme pour pouvoir être disposée dans l'espace 6 délimité par les flancs 5 se faisant face de deux carreaux adjacents (direction F) et pour pouvoir être brisée par oscillation suivant une autre direction G, distincte de F.

Cette tige 7 pourrait, en variante, être érigée ailleurs qu'à partir de la zone centrale 8 ; il reste évident cependant que la zone 8 est la plus commode pour placer la tige 7, ne serait-ce qu'en permettant de tirer sur la cale de manière sensiblement symétrique.

Bien entendu, il convient de faire en sorte que la tige 7 soit effectivement accessible après pose des carreaux 1. A cet effet, la tige 7 s'élève à une hauteur H mesurée à partir du plan de pose 2, qui est supérieure à l'épaisseur L des carreaux 1.

## Revendications

1. Cale de mise en place de panneaux (1) de formes géométriques, côte à côte et avec ménagement d'un espace (6) entre deux panneaux adjacents, tels que des carreaux de faïence, constituée par une étoile à plusieurs branches (3) sensiblement planes, qui s'étendent parallèlement à un plan de pose (2) de la cale, et sur les flancs (5) desquelles les tranches (4) desdits panneaux (1) sont susceptibles d'être mises en appui, cependant qu'un organe de préhension (7) de ladite étoile, qui est solidaire de la face supérieure (8) de cette étoile, a une hauteur telle que l'écartement (H) entre l'extrémité supérieure de cet organe de préhension et la face inférieure de l'étoile est supérieur à l'épaisseur (L) des panneaux (1) à mettre en place, et une première dimension (D) suivant une première direction (F) perpendiculaire aux flancs (5) d'une branche (3) de l'étoile, au plus égale à l'épaisseur (E) de ladite branche de l'étoile, caractérisée en ce que ledit organe de préhension est constitué par une tige filiforme (7), dont une deuxième dimension (D), suivant une deuxième direction (G) différente de la première direction (F), parallèle audit plan de pose (2) et aux flancs (5) d'une des branches de l'étoile, est telle que par oscillation de cette tige par rapport à sa base (9), ladite tige est susceptible d'être brisée à sa base.

2. Cale selon la revendication 1, caractérisée en ce que ladite tige (7) s'érige à partir de la zone centrale (8) d'intersection des branches de l'étoile.

3. Cale selon l'une quelconque des revendications 1 et 2, caractérisée en ce que les première et deuxième dimensions de la tige sont sensiblement égales (D).

## Patentansprüche

1. Zwischenlagestück zur Anordnung von Platten (1) mit geometrischen Formen Seite an Seite und unter Vorsehen eines Raums (6) zwischen zwei nebeneinanderliegenden Platten, wie Keramikfliesen, gebildet durch einen Stern mit mehreren im wesentlichen planen Ästen (3), die parallel zu einer Verlegungsebene (2) des Keils verlaufen und an deren Flanken (5) die Schnittflächen (4) der Platten (1) zur Anlage gelangen können, wobei ein Greiforgan (7) des Sterns, welches mit der Oberseite (8) dieses Sterns verbunden ist, eine derartige Höhe aufweist, daß die Entfernung (H) zwischen dem oberen Ende dieses Greiforgans und der Unterseite des Sterns großer ist als die Dicke (L) der in Lage zu bringenden Platten (1), und eine erste Dimension (D) in einer ersten Richtung (F) senkrecht zu den Flanken (5) eines Astes (3) des Sterns von höchstens gleich der Dicke (E) dieses Astes aufweist, dadurch gekennzeichnet, daß das Greiforgan durch einen drahtförmigen Stift (7) gebildet ist, der eine zweite Dimension (D) in einer zweiten von der ersten Richtung (F) unterschiedlichen Richtung (G) parallel zur Verlegungsebene (2) und zu den Flanken (5) eines Astes des Sterns derart ist, daß der Stift durch Oszillieren desselben gegenüber seiner Basis (9) an dieser Basis abbrechbar ist.

2. Zwischenlagestück nach Anspruch 1, dadurch gekennzeichnet, daß der Stift (7) vom mittleren Bereich (8) des Schnittpunktes der Aste des Sterns in die Höhe ragt.

3. Zwischenlagestück nach einem der Ansprüche 1 und 2, dadurch gekennzeichnet, daß die erste und die zweite Dimension des Stiftes im wesentlichen gleich sind (D)

## Claims

1. Wedging member for positioning panels (1) of geometrical shape, side-by-side, leaving a space (6) between two adjacent panels, such as earthenware tiles, said wedging member being star-shaped, with a plurality of substantially flat branches (3) extending in parallel to a positioning plane (2) for the wedging member, and on the sides (5) of which the edges (4) of said panels (1) can rest, whereas means (7) for holding the star which are fast with the upper face (8) of said star, have a height such that the distance (H) between the upper end of said holding means and the lower face of the star is greater than the thickness (L) of the panels (1) to be laid, and have a first dimension (D) in a first direction (F) perpendicular to the sides (5) of a branch (3) of the star, which is at the most equal to the thickness (E) of said branch of the star, characterized in that said holding means are constituted by a threadlike pin (7), of which a second dimension (D) in a second direction (G) different from the first direction (F), parallel to the panel-laying plane (2) and to the sides (5) of one of the branches of the star, is such that by oscillating said pin with respect to its base (9), said pin can be broken at its base.

2. Wedging member according to claim 1, characterized in that said pin (7) is vertically placed in the central zone (8) where the branches of the star intersect.

3. Wedging member according to any one of claims 1 and 2, characterized in that the first and second dimensions of the pin are substantially equal (D).
